# EUROPÄISCHE PATENTSCHRIFT

(11) **EP 0 003 561 B1**
(45) Veröffentlichungstag und Bekanntmachung des Hinweises auf die Patenterteilung: **29.04.1981**
(21) Anmeldenummer: 79100290.0
(22) Anmeldetag: 01.02.1979
(51) Int. Cl.: E04G 21/14, B66C 1/66

(54) **Vorrichtung zum Transport von Betonfertigteilen**
Conveying device for prefabricated concrete elements
Moyen de transport pour éléments préfabriqués en béton

(30) Priorität: 15.02.1978 DE 2806261
(43) Veröffentlichungstag der Anmeldung: 22.08.1979
(73) Patentinhaber: Hermann Pfeifer GmbH & Co., D-8940 Memmingen (DE)
(72) Erfinder: Hoyer, Peter, Ing. grad., D-8940 Memmingen (DE)
(74) Vertreter: Pfister, Helmut, Dipl.-Ing.

## Beschreibung

Die Erfindung betrifft eine Vorrichtung zum Transport von Betonfertigteilen, bestehend aus einem einzubetonierenden Verankerungselement, das in einer Vertiefung des Betonfertigteils eine vorzugsweise aus Drahtseil bestehende Öse bildet für ein lösbares hakenartiges Glied zur Verbindung mit einem Hebezeug.

Vorrichtungen zum Transport von Betonfertigteilen sind in verschiedenen Bauweisen bekannt geworden. Gemäß der DE-C-12 51 003 ist eine Ankerhülse in das Betonfertigteil einbetoniert, die ein Innengewinde besitzt, in welches eine Seilöse mit einer Klemmhülse, die das Außengewinde trägt, eingeschraubt werden kann. Wenn die Ankerhülse gut gegen Ausreißen gesichert ist, beispielsweise mit der Armierung verbunden ist, wird hierdurch ein sehr zuverlässiges Transportmittel erhalten.

Andere bekannte Vorrichtungen für diesen Zweck, wie beispielsweise in der DE-A-2 316 986 beschrieben, bestehen in einem einzubetonierenden Verankerungselement, das in eine halbkugelförmige Vertiefung am Betonfertigteil hineinragt und dort eine Verdickung oder ein ähnliches Befestigungsmittel fü ein Glied zur Verbindung mit dem Hebezeug trägt.

Eine ähnliche Konstruktion -in der USA-1 975 235 schlägt vor, in die Ausnehmung im Betonfertigteil eine Lasche mit einer Querbohrung hineinragen zu lassen, in die dann ein Haken eingreifen kann.

Transportvorrichtungen der vorerwähnten Art haben den Vorteil, daß das Glied zur Verbindung mit dem Hebezeug ähnlich manipulierbar ist wie ein Kranhaken, daß also der Einhängezustand leicht überwachbar ist. Von Nachteil ist jedoch, daß die Übertragbarkeit der Kräfte über die beschriebene Lasche oder einen Bolzen od. dgl. nur begrenzt möglich ist. Die Abmessungen der Teile, die in die Ausnehmung des Betonfertigteiles hineinragen und dort eine Öse oder eine zu erfassende Verdickung bilden, müssen naturgemäß gering gehalten werden, um die Abmessungen der Vertiefung oder der Ausnehmung zu begrenzen. Auch sind diese Bauteile sehr empfindlich gegen Schrägz-ug, der häufig unvermeidbar ist. Es besteht die Gefahr einer nicht bemerkten Überlastung, die rasch zum Bruch und zu Unfällen führen kann.

Die Erfindung hat es sich zur Aufgabe gemacht, eine Vorrichtung zum Transport von Betonfertigteilen der eingangs erwähnten Art zu schaffen, mit der es möglich ist, ein hakenartiges Glied zur Verbindung mit dem Hebezug zu benützen, das leicht manipulierbar und in seiner richtigen Anwendungsweise leicht überwachbar ist und mit dem es möglich ist, vergleichsweise hohe Kräfte gefahrlos in das Betonfertigteil einzuleiten. Dabei ist es ein Ziel der Erfindung, die Einzelteile der Transportvorrichtung so zu wählen, daß der wirtschaftliche Aufwand möglichst gering bleibt.

Zur Lösung dieser Aufgabe geht die Erfindung aus von einer Vorrichtung der eingangs beschriebenen Art und schlägt vor, daß das hakenartige, aus Stahlguß bestehende Glied zwischen einem Verbindungsmittel eines Hebezeugs, wie Kranhaken oder dgl. und der Öse angeordnet ist und einen unteren Hakenteil und einen oberen Ösenteil umfaßt, wobei die Außenkontur des Hakenteils im wesentlichen kugelabschnittförmig gestaltet ist und dessen gerundete Auflagefläche für die vom Haken zu erfassende Öse um einen Krümmungsmittelpunkt etwa am unteren Kugelrand gekrümmt ist, wobei der Krümmungsradius des Hakenteils an den der Öse angepaßt ist und wobei der an den Hakenteil anschließende Ösenteil plattenförmig gestaltet ist und die Platte eine Durchbrechung für das Hebezeug besitzt.

Im Zusammenwirken zwischen der gerundeten Auflagefläche für die Öse und dem kugelförmigen Hakenteil läßt sich bei entsprechender Anpassung der Vertiefung im Betonfertigteil eine gute, allseitige Beweglichkeit des hakenartigen Gliedes an die verschiedenen Zugrichtungen erreichen, so daß auch vergleichsweise extreme Schrägzüge möglich sind, ohne daß das hakenartige Glied am Betonfertigteil zur Anlage kommt und dadurch zusätzliche, undefinierbare Hebelkräfte entstehen. Eine wichtige Voraussetzung ist hierbei, daß die gerundete Öse eine ausreichend seitliche Bewegung zuläßt und weiter, daß die Öse vorzugsweise aus Drahtseil besteht. Es ist gefunden worden, daß es mittels des Drahtseiles möglich ist, extrem hohe Kräfte in das Betonfertigteil einzuleiten, ohne daß Überlastungen zu befürchten sind, die unmittelbar zum Bruch führen können. Die spezifische Festigkeit eines Drahtseilmaterials ist wesentlich größer a!s diejenige eines Vollmaterials und die erhöhte Sicherheit ergibt sich dadurch, daß bei einer Überlastung bei einem Drahtseil nur einige Drähte brechen, was aber nicht zu einer Kerbwirkung führt, während bei einer örtlichen Überlastung bei einem Vollmaterial, gerade bei einem hochwertigen Werkstoff, sofort ein Bruch entsteht.

Es ist aber notwendig, für die Öse verhältnismäßig kleine Querschnitte anzuwenden, da dieses Maß die Abmessung des ganzen hakenartigen Gliedes und auch der Vertiefung bestimmt.

Wenn wiederum der untere Hakenteil des hakenartigen Gliedes dem Durchmesser des Ösenmaterials angepaßt ist, lassen sich die Kräfte im hakenartigen Glied gut beherrschen und es ist möglich, das hakenartige Glied aus einem hochwertigen Stahlguß zu fertigen, so daß eine teure Schmiedearbeit vermieden werden kann. Die kugelartige Außenkontur paßt sich dabei einerseits gut an die geforderte Beweglichkeit des hakenartigen Gliedes gegenüber dem Betonfertigteil an und ergibt auch ausreichende Querschnitte an den am meisten belasteten Stellen des hakenartigen Gliedes.

Insgesamt ist das hakenartige Glied wie ein Kranhaken zu benützen. Die Gefahr einer Fehlbedienung ist vergleichsweise gering.

Das hakenartige Glied gemäß der Erfindung wird vorzugsweise mit einer aus Drahtseil bestehenden Öse benützt. Es ist aber klar, daß bei sinngemäßer Reduzierung der Belastungen die aus Drahtseil bestehende Öse auch eine Öse aus einem anderen Werkstoff, beispielsweise aus üblichem Armierungseisen, ersetzbar ist.

Die Erfindung schlägt weiter vor, daß die Plattenebene im wesentlichen mit der Ebene der Öse übereinstimmt. Dadurch wird die Ebene der besten Beweglichkeit deutlich definiert und ist auch von außen ohne weiteres erkennbar.

Günstig ist es, wenn sich die Platte nach oben verbtreitert und die kleinste Piattonbreite im wesentlichen dem Kugel - durchmesser entspricht. Auf diese Weise werden Einschnürungen am hakenartigen Glied vermieden und ein guter Kraftfluß unter Vermeidung örtlicher Überbeanspruchungen erreicht.

Die Erfindung schlägt ferner eine Sicherung vor in Form eines Fallbolzens im Hakenmaul, der am Übergang zwischen der Kugel und der Platte geführt ist. Dieser Fallbolzen muß zum Einhängen des hakenartigen Gliedes angehoben werden und fällt dann in seine Sicherungsstellung. Er verhindert, daß bei unbelastetem hakenartigen Glied der richtige Einhängezustand verlorengeht.

Es hat sich als vorteilhaft herausgestellt, wenn die Plattenebene in der Gebrauchsstellung geringfügig abgewinkelt ist und zwar vom Hakenmaul weg gebogen ist. Dadurch wird die Beweglichkeit des hakenartigen Gliedes gegenüber der Öse weiter gesteigert. In einer Zugrichtung wird zwar die Schrägzugmöglichkeit vermindert. Dies ist aber ohne Nachteil, weil der Einhängezustand jeweils nach den Gegebenheiten gewählt werden kann.

Die Drahtseilöse ist vorzugsweise Teil einer Drahtseilschlaufe, die in das Betonfertigteil einbetoniert ist. Dabei wird die Schlaufe insbesondere durch eine Klemmhülse gebildet, die so angeordnet ist, daß sie vorzugsweise der Öse an der Drahtseilschlaufe gegenüberliegt, also als Verankerung dient.

Die Drahtseilöse kann aber auch von einem haarnadelförmigen Drahtseilstück gebildet sein, wobei die beiden Enden des Drahtseilstückes, die vorzugsweise ebenfalls Klemmhülsen tragen, ausreichend tief im Betonfertigteil verankert sind.

In der Zeichnung sind einige Ausführungsbeispiele der Erfindung schematisch dargestellt. Es zeigen:
Fig. 1 eine Ansicht der erfindungsgemässen Vorrichtung in der Gebrauchsstellung,'
Fig. 2 eine Seitenansicht zur Darstellung der Fig. 1,
Fig. 3 zwei Ansichten des hakenartigen und
Fig. 4 Gliedes und
Fig. 5- verschiedene Ausbildungsformen der Fig. 10 einzubetonierenden Öse.

Das hakenartige Glied 1, das aus den Darstellungen der Fig. 1-4 hervorgeht, besteht aus dem oberen Osenteil 3 und dem unteren Hakenteil 2. Wie insbesondere aus der Darstellung der Fig. 3 hervorgeht, ist der untere Hakenteil 2 mit einer Außenkontur 4 versehen, die im wesentlichen die Gestalt eines Kugel. abschnitts besitzt. In diesen Kugel abschnitt ist das Hakenmaul 11 eingearbeitet, das durch den Fallbolzen 10 verschließbar ist. Dieser Fallbolzen 10 ist in einer Führung 15 am Übergang zwischen dem Hakenteil 2 und dem Ösentei! 3 geführt. Der Fallbolzen 10 kann angehoben werden, so daß die Öse 6 (Fig. 1) in den Haken eingelegt werden kann.

Die Auflagefläche 5 für diese Öse 6 ist um den Krümmungsmittelpunkt 7 gekrümmt, wobei die Krümmung im Bereich der Mittelebene 16 des hakenartigen Gliedes 1 etwas schwächer gehalten sein kann, als im Randbereich 17.

Wie deutlich aus den Fig. 1 und 4 hervorgeht, wird der Ösenteil 3 von der Platte 8 gebildet, in der die Durchbrechung 9 angeordnet ist. In die Durchbrechung 9 kann beispielsweise ein Kranhaken eingreifen oder auch ein anderes Verbindungsmittel zum Hebezeug.

Im Betonfertigteil 18 ist eine Ausnehmung 19 vorgesehen, die etwa Halbkugelform besitzt und in der die Öse 6 der Drahtseilschlaufe 12 (vgl. Fig. 1) angeordnet ist. Es ist klar, daß auf diese Weise in der Ebene, die die Fig. 1 darstellt, eine gute Beweglichkeit für das hakenartige Glied 1 erhalten wird.

Aus der Fig. 2 geht hervor, daß die Ebene der Platte 8 etwas abgebogen ist gegenüber der Ebene 20, die von der Öse 6 bzw. der Drahtseilschlaufe 12 bestimmt wird. Diese Abbiegung hat den Vorteil, daß für besondere Belastungsfälle ein starkes Umlegen des hakenartigen Gliedes möglich ist, wie in der Fig. 2 mit strichpunktierten Linien 21 angedeutet ist.

Die Schrägzugmöglichkeit nach der anderen Seite (vgl. strichpunktierte Mittellinie 22 in Fig. 2) ist zwar etwas vermindert, was aber ohne Belang ist.

In den Darstellungen der Fig. 1 und 2 wird die Öse 6 von der Drahtseilschlaufe 12 gebildet. Die Klemmhülse 14 verbindet die Enden des Drahtseil zur Schlaufe. Die Form der Schlaufe 12 wird ferner noch durch die Klammer 23 bestimmt.

Die Ausbildung gemäss den Fig. 1 und 2 hat den Vorteil, daß durch die Klemmhülse 14 ein tiefliegender Verankerungspunkt erhalten wird, der die Einleitung erheblicher Kräfte zuläßt und zwar auch dann, wenn eine Verbindung der Schlaufe 12 mit der Armierung des Betonfertigteils 18 unterbleibt.

Eine Variante zur Drahtseilschlaufe gemäss Fig. 1 und 2 ergibt sich aus der Darstellung der Fig. 5. Hier sind die beiden Enden des Drahtseils tennisschlägerartig durch eine Klemmhülse 14 verbunden, die eine konische Außenkontur besitzt. Auf diese Weise kann eine Verbindung mit einer Platte 24 erhalten werden, die eine entsprechende Ausnehmung aufweist und es wird eine gute Verankerung des Drahtseilstückes im Betonfertigteil 18 erhalten.

Die Platte 24 kann natürlich auch durch ein Flacheisen - stück, eine Scheibe od. dgl. ersetzt sein.

Bei der Variante nach der Fig. 6 sind die Drahtseilenden durch die Klemme 14 hindurchgeführt und in gewisser Tiefe im Betonfertigteil 18 zur Seite umgelegt. Diese Drahtseilstücke können, wenn gewünscht, zu weiteren Ösen 6 geformt sein.

Fig. 7 zeigt eine Variante hierzu mit geringerer Einbettungstiefe.

In der Fig. 8 ist in das Drahtseil eine Öse 6 eingeformt, wobei die Öse 6 Teil eines Ringes im Drahtseil ist.

Bei den Ausführungsbeispielen nach den Fig. 9 und 10 ist das Drahtseilstück 13 jeweils haarnadelartig geformt. Wahrend im Ausführungsbeispiel nach der Fig. 9 die Enden mit Klemmhülsen 14 versehen sind, sind beim Ausführungsbeispiel nach der Fig. 10 solche Klemmhülsen weggelassen.

Das Drahtseil der Fig. 10 ist beispielsweise in eine Bewehrungsmatte 25 eingefädelt.

## Patentansprüche

1. Vorrichtung zum Transport von Betonfertigteilen (18), bestehend aus einem einzubetonierenden Verankerungselement, das in einer Vertiefung (19) des Betonfertigteils 18 eine vorzugsweise aus Drahtseil bestehende Öse (6) bildet für ein lösbares, hakenartiges Glied (1) zur Verbindung mit einem Hebezeug, dadurch gekennzeichnet, daß das hakenartige, aus Stahlguß bestehende Glied (1) zwischen einem Verbindungsmittel des Hebezeugs, wie Kranhaken oder dgl. und der Öse (6) angeordnet ist und einen unteren Hakenteil (2) und einen oberen Ösenteil (3) umfaßt, wobei die Außenkontur (4) des Hakenteils (2) im wesentlichen kugelabschnittförmig gestaltet ist und dessen gerundete Auflagefläche (5) für die vom Haken (2) zu erfassende Öse (6) un einen Krümmungsmittelpunkt (7) etwa am unteren Kugelrand gekrümmt ist, wobei der Krümmungsradius des Hakenteils (2) an den der Öse (6) angepaßt ist und wobei der an den Hakenteil (2) anschließende Ösenteil (3) plattenförmig gestaltet ist und die Platte (8) eine Durchbrechung (9) für das Hebezeug besitzt.

2. Vorrichtung nach Anspruch 1, dadurch gekennzeichnet, daß die Plattenebene im wesentlichen mit der Ebene der Öse (6) übereinstimmt.

3. Vorrichtung nach einem oder beiden der vorhergehenden Ansprüche, dadurch gekennzeichnet, daß sich die Platte (8) nach oben verbreitert und die kleinste Plattenbreite im wesentlichen dem Kugeldurchmesser entspricht.

4. Vorrichtung nach einem oder mehreren der vorhergehenden Ansprüche, gekennzeichnet durch eine Sicherung in der Form eines Fallbolzens (10) im Hakenmaul (11), der am Ubergang zwischen Kugel und Platte (8) geführt ist.

5. Vorrichtung nach einem oder mehreren der vorhergehenden Ansprüche, dadurch gekennzeichnet, daß die Plattenebene in der Gebrauchsstellung geringfügig abgewinkelt und zwar vom Hakenmaul (11) weg gebogen ist.

6. Vorrichtung nach einem oder mehreren der vorhergehenden Ansprüche, dadurch gekennzeichnet, daß die Öse (6) Teil einer Drahtseilschlaufe (12) ist.

7. Vorrichtung nach einem oder mehreren der vorhergehenden Ansprüche, dadurch gekennzeichnet, daß die Öse (6) von einem haarnadelförmigen Drahtseilstück (13) gebildet ist.

8. Vorrichtung nach einem oder mehreren der vorhergehenden Ansprüche, gekennzeichnet durch eine oder mehrere Klemmhülsen (14) am Drahtseilstück (13) bzw. zur Bildung der Öse (6), die auch der Verankerung dienen.

## Claims

1. A device for transporting finished concrete parts (18) consisting of an anchorage element which is to be concreted in which has, in a sunken portion (19) of the finished concrete part (18) a loop (6), preferably of steel wire, for a releasable hook-form member (1) for connection to a lifting tool, characterised by the fact that the hook-form member (1), made of cast steel, is arranged between a connection means of the lifting tool, such as a crane hook or the like, and the loop (6), and includes a lower hook part (2) and an upper hook part (3) the outer contour (4) of the hook part (2) being of substantially spherical section form and the rounded bearing surface (5) thereof for the loop (6) which is to be engaged by the hook (2) is curved around a centre of curvature (7) approximately at the lower edge of the spherical portion, the radius of curvature of the hook part (2) which conforms to that of the loop (6), and wherein the part (3) of the loop adjoining the hook part (2) is of plate form and the plate (8) has a perforation (9) for the lifting tool.

2. A device according to Claim 1, characterised by the fact that the plane of the plate substantially coincides with the plane of the loop (6).

3. A device according to one or both of the preceding claims, characterised by the fact that the plate (8) is widened upwards and the minimum width of the plate corresponds substantially to the diameter of the sphere.

4. A device according to one or more of the preceding claims, characterised by a safety means in the form of a drop bolt (10) in the mouth of the hook, this being guided in the transition part between the sphere and the plate (8).

5. A device according to one or more of the preceding claims, characterised by the fact that the plane of the plate is angled slightly in its use position and then bent away from the mouth (11) of the hook.

6. A device according to one or more of the preceding claims, characterised by the fact that the loop (6) is part of a wire rope loop (12).

7. A device according to one or more of the preceding claims, characterised by the fact that the loop (6) is formed by a hairpin portion (13) of wire rope.

8. A device according to one or more of the preceding claims, characterised by one or more clamping sleeves (14) on the wire rope portion (13) or for forming the loop (6) which also serves for anchorage.

## Revendications

1. Dispositif pour transporter des pièces (18) préfabriquées en béton, constitué par un élément d'ancrage à noyer dans le béton, qui forme un oeil (6) consistant de préférence en un câble en fil métallique, dans une cavité (19) de la pièce préfabriquée, pour un organe (1) en forme de crochet dégageable destiné à la liaison avec un appareil de levage, caractérisé en ce que l'organe en forme de crochet (1), en fonte d'acier, est disposé entre un moyen de liaison d'un appareil de levage, tel que crochet de grue ou analogue, et l'oeil (6), et comporte une partie crochet inférieure (2) et une partie à oeil supérieure (3), le contour extérieur (4) de la partie crochet (2) ayant sensiblement la forme d'une portion de sphère, et sa surface d'appui arrondie (5) pour l'oeil (6) à saisir par le crochet étant incurvée autour d'un centre de courbure (7) situé sensiblement sur le bord inférieur de la sphère, sensiblement sur le bord inférieur de la sphère, le rayon de courbure de la partie crochet (2) étant adapté à celui de l'oeil (6), et la partie à oeil (3) se raccordant à la partie crochet (2) étant en forme de plaque, cette plaque (8) comportant une perforation (9) pour l'appareil de levage.

2. Dispositif selon la revendication 1, caractérisé en ce que le plan de la plaque coïncide sensiblement avec le plan de l'oeil (6).

3. Dispositif selon l'une des revendications précédentes, caractérisé en ce que la plaque (8) s'élargit vers le haut et que la largeur de la plaque la plus petite correspond sensiblement au diamètre de la sphère.

4. Dispositif selon l'une quelconque des revendications précédentes, caractérisé par une sécurité sous la forme d'une broche retombante (10) dans l'ouverture du crochet (11), qui est guidé à la transition entre la sphère et la plaque (8).

5. Dispositif selon l'une quelconque des revendications précédentes caractérisé en ce que le plan de la plaque, en position d'utilisation, est légèrement coudé, notamment à partir de l'ouverture du crochet (11).

6. Dispositif selon l'une quelconque des revendications précédentes caractérisé en ce que l'oeil (6) fait partie d'une boucle en câble métallique (12).

7. Dispositif selon l'une quelconque des revendications précédentes caractérisé en ce que l'oeil (6) est formé par une section de câble métallique (13) en forme d'épingle à cheveux.

8. Dispositif selon l'une quelconque des revendications précédentes caractérisé par un où plusieurs manchons de serrage (14) sur la section de câble métallique (13) pour former l'oeil (6) qui servent également d'ancrage.
